# EUROPÄISCHE PATENTSCHRIFT

(11) **EP 0 756 660 B1**
(45) Veröffentlichungstag und Bekanntmachung des Hinweises auf die Patenterteilung: **08.09.1999**
(21) Anmeldenummer: 94913113.0
(22) Anmeldetag: 02.04.1994
(51) Int. Cl.: E04H 6/18, E04H 6/42

(54) **GARAGE FÜR PERSONENKRAFTWAGEN**
GARAGE FOR CARS
GARAGE POUR VOITURES

(43) Veröffentlichungstag der Anmeldung: 05.02.1997
(73) Patentinhaber: Reuss, Rita, D-96117 Memmelsdorf (DE)
(72) Erfinder: Reuss, Rita, D-96117 Memmelsdorf (DE)
(74) Vertreter: Göbel, Matthias, Dipl.-Ing.
(86) Internationale Anmeldenummer: EP9401033
(87) Internationale Veröffentlichungsnummer: WO9527112

(56) Entgegenhaltungen:
- EP-A- 0 275 004
- EP-A- 0 430 892
- EP-A- 0 568 164
- US-A- 5 116 182
- US-A- 5 238 348

## Beschreibung

Die Erfindung betrifft eine Garage für Personenkraftwagen mit einem verschlossenen, statisch steifen Garagengehäuse und mit einer in dem Garagengehäuse zur Ein- und Ausfahrt angeordneten Kabine, die durch eine befahrbare, im Verwendungszustand horizontale Stellplatte kontrollierbar ist, einen der Kabine zugeordneten, in der Waagrechten verfahrbaren Vertikalförderer mit einer Hubeinrichtung sowie neben dem Vertikalförderer im Garagengehäuse regalartig übereinander ortsfest angeordneten Abstellboxen, in die die Personenkraftwagen vermittels der Hubeinrichtung des Vertikalförderers zu Parkvorgängen einbewegbar bzw. aus denen die Personenkraftwagen entnehmbar und auf die horizontale Stellplatte zurücktransportierbar sind.

Durch die EP-A-0275 004 ist eine Garage bekannt, bei der das zu parkende Kraftfahrzeug auf eine in einer Durchfahrt angeordnete, mit Trägerlamellen für die Vorder- und Hinterräder versehenen Plattform auffahrbar ist. Durch Absenken von Plattform und Trägerlamellen ist das Kraftfahrzeug durch eine querverschiebliche Hubeinrichtung übernehm- und einem Vertikalförderer zuführbar, vermittels diesem Abstellboxen zuzuordnen und durch die Hubeinrichtung auf Trägerlamellen einer Abstellbox abstellbar. Abgesehen davon, daß die Querbewegungen der Hubeinrichtung zum Aufbringen des Kraftfahrzeugs auf den Vertikalförderer bzw. Abnehmen vom Vertikalförderer beim Rücktransport umständliche Transportbewegungen für den Parkvorgang ergeben, tragen die Querbewegungen zum oder vom Vertikalförderer auch zu einem komplizierten baulichen Aufwand der Garage bei.

Bei einem weiter bekannten Garagensystem EP-A-0568 164 ist der zu parkende Personenkraftwagen auf einer im Einfahrbereich des Garagensystems angeordneten, mit Trägerlamellen für die Vorder- und Hinterräder des Personenkraftwagens ausgerüsteten Abstellvorrichtung aufzustellen und nachfolgend mit der Abstellvorrichtung durch eine Horizontalbewegung in einen Etagenförderer einzubringen. Der Etagenförderer ist hierzu mit einer durch eine Hubvorrichtung betätigbaren Übergabevorrichtung versehen, die den Personenkraftwagen zunächst bis oberhalb der Abstellvorrichtung anhebt, wodurch die nunmehr leere Abstellvorrichtung in den Einfahrbereich zurücktransportbar ist. Bei Erreichen einer freien Parkbox durch den Etagenförderer wird der Personenkraftwagen mittels der Übergabevorrichtung angehoben und nachfolgend durch Absenken auf eine aus der Parkbox herausgezogenen leeren Abstellvorrichtung abgegeben, die anschließend mit dem Personenkraftwagen in die Parkbox zurückgeschoben wird. Die bei diesem Garagensystem mehrfachen Verschiebe-, Anhebe- bzw. Senkvorgänge für den Parkvorgang führen zu umständlichen Parkabläufen und bedürfen einer komplizierten Ausgestaltung des Parksystems. Außerdem benötigen die mehrfach verschiedenen Bewegungsabläufe einen relativ großen Zeitaufwand für Parkvorgänge.

Es ist Aufgabe der Erfindung bei einer Garage für Personenkraftwagen mit einem eine Hubeinrichtung aufweisenden Vertikalförderer den baulichen Aufwand zu verringern, die Parkvorgänge zu vereinfachen sowie schneller und sicherer zu machen.

Diese wird der Erfindung gemäß durch die Merkmale des Anspruchs 1 gelöst.

Gemäß bevorzugter Ausbildung sind die kammförmige Stellplatte unter Bildung von Stellplattenabschnitten längsgeteilt und die beiden Stellplattenabschnitte quer zur Hubrichtung des Vertikalförderers mit entgegengesetzten Bewegungsrichtungen verschiebbar. Bei der so geschaffenen Garage erlaubt die die Öffnung kontrollierende Stellplatte behinderungsfreie Ein- und Ausfahrten der Personenkraftwagen und Aufstellvorgänge derselben sowie nach Durchgriff der Trägerlamellen der Hubeinrichtung vermittels gegenläufiger Seitenverschiebungen die Öffnung freizugeben, während der Vertikalförderer mit Hubeinrichtung die Transportvorgänge des Personenkraftwagens zu den oder von den Abstellboxen sicher unter Aufwendung einer einfachen linearen Vertikalbewegung mit geringem Zeitaufwand ermöglicht.

In Ausbildung der Garage weisen die Stellplatte bzw. die Stellplattenabschnitte im Stellbereich der Vorderräder des Personenkraftwagens nebeneinander zwei Schlitzungen mit großem Rasterabstand und im Stellbereich der Hinterräder eine größere Anzahl Schlitzungen, z. B. acht Schlitzungen, mit geringem Rasterabstand nebeneinander auf, die für den Durchgriff der kammförmig ausgebildeten Trägerlamellen der Hubeinrichtung geeignet sind. Dabei kann das mit großem Rasterabstand sich erstreckende Stellplattenteilstück als Rastmulde für den Personenkraftwagen ausgebildet sein. Durch Auffahren des Personenkraftwagens auf die Stellplatte und Einfahren der Vorderräder in die Rastmulde erfolgt eine selbständige Fixierung des Personenkraftwagens auf der Stellplatte bzw. den Stellplattenabschnitten. Zweckmäßig sind die Schlitzungen der Stellplatte zur Bildung einer geschlossenen Trittebene und sicheren Begehung durch zweiteilige verschiebliche Doppelkämme untergreifbar.

In Ausgestaltung der Garage ist weiter vorgesehen den Boden der Abstellbox kammförmig zu gestalten, wobei im Stellbereich der Vorderräder zwei Schlitzungen im Abstand nebeneinander und im Stellbereich der Hinterräder eine größere Anzahl Schlitzungen mit geringem Abstand nebeneinander angeordnet sein können. Der zwischen den beiden Schlitzungen befindliche Bodenabschnitt der Abstellbox kann bevorzugt durch einen muldenförmigen Rastenkörper gebildet sein, der den Personenwagen in der Abstellbox örtlich zu fixieren erlaubt. Zum Schutze der in den Abstellboxen eingebrachten Personenwagen vor Beschädigungen, Verschmutzungen od. dgl. sind die Abstellboxen, insbesondere in den Stellbereichen der Vorder- und Hinterräder durch mit Abflußleitungen versehene Auffangwannen für flüssige und/oder feste Medien unterfaßt.

Schließlich ist noch vorgesehen, das Garagegehäuse wahlweise mit unterirdisch oder oberirdisch angeordneten Abstellboxen zu versehen, in die durch unterhalb der Stellplatten vorgesehene Vertikalförderer mit Hubeinrichtungen die Personenkraftwagen einzubringen sind. Bei oberirdischer Anordnung der Abstellboxen ist die Ein- Ausfahröffnung der Kabine dem Regalsystem der Abstellboxen vorgelagert und die Personenkraftwagen sind aus der Ein- Ausfahröffnung, z.B. durch eine Einzugsvorrichtung, auf die Hubeinrichtung des Vertikalförderers aufzubringen.

Weiter ist vorgesehen, die vertikale Öffnung der Kabine gegebenenfalls mit einer drehbaren Stellplatte zu versehen, wodurch Ein- bzw. Ausfahrten von Personenkraftwagen in gleichen oder entgegengesetzten Richtungen kurzfristig durchführbar sind.

Fernerhin sind noch Maßnahmen zu einer etwaigen Feuerbekämpfung in der Garage dadurch vorgesehen, daß den Abstellboxen mit Sprühköpfen für Löschflüssigkeit ausgerüstete Sprinklerleitungen zugeordnet sind, wobei bevorzugt die Sprühköpfe in den Bereichen zwischen den gerasterten Abstellflächen und dem Bodenblech des Personenkraftwagens oder aber zwischen den gerasterten Stellflächen und dem Bodenblech sowie den Bereichen oberhalb des Daches des Personenkraftwagens ausgebildet sind. Eine besonders sichere Feuerbekämpfung läßt sich dann erzielen, wenn die Löschflüssigkeit mit einem Löschfilmbildner versetzt ist.

Letztlich ist vorgesehen, daß die Garage in einer gemeinsamen Ebene eine Anzahl Kabinen mit gerasterten Stellplatten im Abstand nebeneinander aufweist, wobei den Kabinen Vertikalförderer mit Hubeinrichtungen zugeordnet sind und die Kabinen an getrennte Fahrspuren für die An-und Abfahrt anliegen.

Die Erfindung ist anhand eines Ausführungsbeispiels in der Zeichnung verdeutlicht. Hierin bedeuten:
- Fig. 1: eine Ein-Ausfahrkabine in Draufsicht, teilweise im Schnitt,
- Fig. 2: eine Ein-Ausfahrkabine mit aufgestelltem Personenwagen in Draufsicht, teilweise im Schnitt,
- Fig. 3: eine Ein-Ausfahrkabine in Draufsicht mit eingefahrenen zweiteiligen Doppelkämmen, teilweise im Schnitt,
- Fig. 4: eine Ein-Ausfahrkabine in Draufsicht mit ausgefahrenen zweiteiligen Doppelkämmen, teilweise im Schnitt,
- Fig. 5: eine Ein-Ausfahrkabine mit einer Hubeinrichtung eines Vertikalförderers,
- Fig. 6: eine Ein-Ausfahrkabine offen in Draufsicht mit in der Öffnung der Ein- und Ausfahrkabine befindlicher Hubeinrichtung,
- Fig. 7: eine Darstellung gemäß Fig. 6 mit einem auf der Hubeinrichtung aufgestellten Personenkraftwagen,
- Fig. 8: eine Ein-Ausfahrkabine offen in Draufsicht mit aus dem Bereich der Ein-Ausfahrkabine fortbewegtem Vertikalförderer,
- Fig. 9: einander gegenüberliegende Abstellboxen in Draufsicht, teilweise im Schnitt,
- Fig. 10: einander gegenüberliegende Abstellboxen in Draufsicht mit einem zwischen diesen angeordneten Vertikalförderer,
- Fig. 11: einander gegenüberliegende Abstellboxen in Draufsicht mit einem in eine Abstellbox einteleskopierten Personenkraftwagen,
- Fig. 12: eine Garage mit einer Anzahl Ein-Ausfahrkabinen in Draufsicht,
- Fig. 13: eine Abstellebene einer Garage im Schnitt,
- Fig. 14: eine Garage im Längsschnitt mit unter- und oberirdischen Abstellplätzen,
- Fig. 15: einen Stellplattenabschnitt für Vorderräder im Schnitt,
- Fig. 16: einen Stellplattenabschnitt im Schnitt mit aufgestelltem Vorderrad,
- Fig. 17: einen Stellplattenabschnitt im Schnitt mit einem durch Trägerlamellen der Hubeinrichtung angehobenem Vorderrad,
- Fig. 18: Trägerlamellen der Hubeinrichtung im Schnitt mit einem Vorderrad,
- Fig. 19: einen Stellplattenabschnitt im Schnitt für Hinterräder,
- Fig. 20: einen Stellplattenabschnitt für Hinterräder im Schnitt mit einem aufgestellten Hinterrad,
- Fig. 21: einen Stellplattenabschnitt für Hinterräder im Schnitt mit einem aufgestellten Hinterrad und eingefahrenen Doppelkämmen,
- Fig. 22: einen Stellplattenbereich für Hinterräder im Schnitt mit durch die Schlitzungen hoch gefahrenem Lamellenkamm der Hubeinrichtung mit aufstehendem Hinterrad,
- Fig. 23: einen Lamellenkamm der Hubeinrichtung mit einem aufstehenden Hinterrad,
- Fig. 24: einen Bodenabschnitt einer Abstellbox für Vorderräder im Schnitt,
- Fig. 25: ein Vorderrad angehoben durch eine Hubeinrichtung im Schnitt, in einem Bodenabschnitt einer Abstellbox,
- Fig. 26: eine Einraststelle eines Bodenabschnitts einer Abstellbox im Schnitt für ein Vorderrad mit abgesenkter Hubeinrichtung,
- Fig. 27: einen Bodenabschnitt im Schnitt mit Vorderrad gemäß Fig. 25 mit entfernter Hubeinrichtung,
- Fig. 28: einen Bodenabschnitt einer Abstellbox im Schnitt für Hinterräder, mit entfernter Hubeinrichtung,
- Fig. 29: einen Bodenabschnitt einer Abstellbox im Schnitt mit einem durch den Lamellenkamm der Hubeinrichtung angehobenen Hinterrad,
- Fig. 30: einen Bodenabschnitt einer Abstellbox im Schnitt mit einem Hinterrad und abgesenktem Lamellenkamm der Hubeinrichtung,
- Fig. 31: einen Bodenabschnitt einer Abstellbox mit einem Hinterrad und entferntem Lamellenkamm der Hubeinrichtung und
- Fig. 32: eine Abstellbox mit in Parkstellung gebrachten Vorder- und Hinterrädern eines Personenkraftwagens in Seitenansicht.

In Fig. 1 ist mit 1 eine Ein-Ausfahrkabine für die Garage bezeichnet, die eine durch eine Stellplatte 2 für Personenkraftwagen 4 verschließ- bzw. freigebbare vertikale Öffnung 3 aufweist. Die Stellplatte 2 ist beim Ausführungsbeispiel längsgeteilt und somit durch Stellplattenab-schnitte 2', 2" gebildet. Die Stellplattenabschnitte 2', 2" weisen im Stellbereich der Vorderräder des aufzufahrenden Personenwagens 4(Fig. 2) jeweils zwei Schlitzungen 5 mit großem Abstand parallel nebeneinander auf, während für den Stellbereich der Hinterräder eine größere Anzahl Schlitzungen 6 gemäß Fig. 19, 20, 21 vorgesehen sind, die ein Raster 7 bilden. Zwischen den Schlitzungen 5 ist, wie insbesondere in Fig. 15 verdeutlicht, je ein muldenförmiges Teilstück 8 in den Stellplattenabschnitten 2', 2" ausgebildet, die beim Auffahren eines Personenkraftwagens 4 auf die Stellplatte 2 zu einer Fixierung des Personenkraftwagens 4, wie in Fig. 2, 16 gezeigt, in einer vorbestimmten Stellung auf der Stellplatte 2 beitragen. Die Schlitzungen 5 und 6 sind zur Bildung einer geschlossenen Trittebene für die Stellplatte 2 bzw. den Stellplattenabchnitten 2', 2" durch zweiteilige, verschiebliche Doppelkämme 9, 10 (Fig.3) untergriffen. Mit 11 sind kabinenfeste Führungskörper für den Personenkraftwagen 4 bezeichnet, die beim Ein-Ausfahren desselben zu einer Ausrichtung des Personenkraftwagens 4 in der Kabine 1 sorgen.

Zur Einleitung eines Parkvorgangs sind nach Fig. 4 zunächst die Doppelkämme 9, 10 nach außen fortbewegt, die Schlitzungen 5, 6 der Stellplattenabschnitte 2', 2" von unten durch die Lamellenkämme 13, 14 der Hubeinrichtung 21 des Vertikalförderers 12 (Fig. 5) durchgriffen und eine Anhebung des in die Kabine eingefahrenen Personenkraftwagens 4 um, z.B. 5 cm, bewirkt (Fig. 17, 22). Der Personenkraftwagen 4 ist dabei ausschließlich durch die Lamellenkämme 13, 14 getragen Nachfolgend sind die Stellplattenabschnitte 2', 2" zur Freigabe der Öffnung 3 nach außen bewegbar (Fig. 6, 7). Der auf den Lamellenkämmen 13, 14 aufstehende Personenkraftwagen 4 (Fig. 18, 23) ist über die freie Öffnung 3 (Fig. 8) durch den Vertikalförderer 12 absenkbar und Abstellboxen 15 (Fig. 9, 10) zuzuordnen. In der Position der Fig. 10 können die Lamellenkämme 13, 14 der angehobenen Hubeinrichtung 21 zwischen Schlitzungen 16, 17 des Bodens 18 der Abstellbox 15 greifen, das aufgestellte Kraftfahrzeug auf boxenfeste Abschnitte 16', 17' der Abstellbox 15 einteleskopieren (Fig. 25, 29) und durch Absenken der Hubeinrichtung abstellen. (Fig. 11). Hierbei stützen sich die Vorderräder 4' auf einem zwischen den Schlitzungen 16 ausgebildeten muldenförmigen Rastenkörper 20 (Fig. 26) und die Hinterräder 4" auf kammförmigen Rastern 27 zwischen den Schlitzungen 17 (Fig. 30) ab. Anschließend sind die Lamellenkämme 13, 14 aus der Abstellbox entfernbar (Fig. 26, 27, 30). Der Personenkraftwagen 4 nimmt nunmehr die in Fig. 32 gezeigte Stellung im muldenförmigen Rastenkörper 20 und auf den Rastern 27 des Bodens 18 der Abstellbox 15 ein. Den Abstellboxen 15 sind Feuerschutzeinrichtungen in der Form von Sprinklerleitungen 23 mit Sprühköpfen 24 (Fig. 32) zugeordnet. Außerdem weisen die Abstellboxen 15 in den Bereichen unterhalb der Raster 27 und des Rastenkörpers 20 des Bodens 18 Auffangwannen 25 mit Abflußleitungen 26 für flüssige oder feste Medien auf.

Die Fig. 12 zeigt eine Terminalebene eines Garagensystems. Bei diesem Garagensystem erfolgt die An- und Abfahrt der Personenkraftwagen 4 über getrennte Fahrspuren 26, wodurch geregelte Verkehrsräume gechaffen und Rückstauungen verhindert sind. Die Fig. 12 zeigt eine Anzahl nebeneinander angeordnete Ein-Ausfahrkabinen 1 mit zugeordneten Hubeinrichtungen aufweisenden Vertikalförderern 12, gemäß Fig. 1 und 7.

In Fig. 13 ist eine Gerage mit unterirdischen Abstellboxen 15 im Schnitt des Bereichs der Zu- und Abfahrebene gezeigt. Die Abstellboxen 15 sind beidseitig von verfahrbaren Vertikalförderern 12 in Reihe hintereinander und übereinander im Geragengehäuse ausgebildet.

Die Fig. 14 läßt eine Garage mit einem teilweise im Schnitt dargestellten Garagengehäuse erkennen. Die Garage weist unterirdische Abstellboxen 15 und dazwischen unter den Stellplatten (nicht gezeigt) der Kabinen 1 angeordnete Vertikalförderer 12 auf. Weiter besitzt die Garage einen oberirdischen Teil in dem weitere Abstellboxen 15 (nicht gezeigt) vorgesehen sein können, die durch Vertikalförderer bedienbar sind. Die Ein- und Ausfahrkabinen 1 sind in der Zufahrtebene 28 ausgebildet.

## Patentansprüche

1. Garage für Personenkraftwagen (4), mit einem verschlossenen statisch steifen Garagengehäuse und mit einer in dem Garagengehäuse zur Ein- und Ausfahrt angeordneten Kabine (1), die durch eine befahrbare im Verwendungszustand horizontale Stellplatte (2) kontrollierbar ist, einen der Kabine (1) zugeordneten, in der Waagrechten verfahrbaren Vertikalförderer (12) mit einer Hubeinrichtung (21) sowie neben dem Vertikalförderer (12), im Garagenhäuse regalartig übereinander ortsfest angeordneten Abstellboxen (15), in die die Personenkraftwagen (4) vermittels der Hubeinrichtung (21) des Vertikalförderers (12) zu Parkvorgängen einbewegbar bzw. aus denen die Personenkraftwagen (4) entnehmbar und auf die horizontale Stellplatte (2) zurücktransportierbar sind, wobei eine für die vertikale Förderung dienende vertikale Öffnung (3) der Kabine (1) durch die quer zur Hubrichtung des Vertikalförderers (12) seitlich verfahrbare kammförmige Stellplatte (2) verschließ- bzw. freigebbar ist, die Hubeinrichtung (21) des Vertikalförderers (12) durch Schlitzungen (5, 6) der Stellplatte (2) greifende, kammförmig ausgebildete vertikale Trägerlamellen (13, 14) zum Anheben des Personenkraftwagens (4) von der horizontalen Stellplatte (2) aufweist, wodurch die Stellplatte seitlich wegbewegt werden kann und wobei der Personenkraftwagen (4) vermittels der Hubeinrichtung (21) des Vertikalförderers (12) in eine neben dem Vertikalförderer (12) mit einem kammförmigen horizontalen Boden (18) ausgebildete Abstellbox (15) seitlich einstellbar oder aus dieser seitlich entnehmbar, mittels des Vertikalförderers (12) an die vertikale Öffnung (3) zurücktransportierbar und auf die in Schließstellung seitlich zurückbewegte horizontale Stellplatte (2) mittels der Hubeinrichtung (21) abstellbar ist.

2. Garage nach Anspruch 1, dadurch gekennzeichnet, daß die kammförmige Stellplatte (2) unter Bildung von Stellplattenabschnitten (2', 2") längsgeteilt ist und daß die beiden Stellplattenabschnitte (2', 2") quer zur Hubrichtung (21) des Vertikalförderers (12) mit entgegengesetzten Bewegungsrichtungen verschiebbar sind.

3. Garage nach Anspruch 1, dadurch gekennzeichnet, daß die Schlitzungen (5, 6) zur Bildung einer geschlossenen Trittebene für die Stellplatte (2) durch gegenläufig verschiebbare Doppelkämme (9, 10) untergreifbar sind.

4. Garage nach Anspruch 1, dadurch gekennzeichnet, daß die Stellplatte (2) bzw. die Stellplattenabschnitte (2', 2") im Stellbereich der Vorderräder (4') des Personenkraftwagens (4) nebeneinander zwei Schlitzungen (5) mit großem Rasterabstand und im Stellbereich der Hinterräder (4") des Personenkraftwagens (4) eine größere Anzahl Schlitzungen (6) mit geringem Rasterabstand nebeneinander für den Durchgriff der kammförmig ausgebildeten Trägerlamellen (13. 14) der Hubeinrichtung (21) aufweisen.

5. Garage nach Anspruch 4, dadurch gekennzeichnet, daß das Stellplattenteilstück zwischen den beiden Schlitzungen (5) als Rastmulde (8) für den Personenkraftwagen ausgebildet ist.

6. Garage nach Anspruch 1, dadurch gekennzeichnet, daß die Schlitzungen (4, 5) der Stellplatte durch zweiteilige verschiebliche Doppelkämme (9) untergreifbar sind.

7. Garage nach Anspruch 1, dadurch gekennzeichnet, daß der Boden (18) der Abstellbox (15) kammförmig gestaltet ist und und im Stellbereich der Vorderräder des Personenkraftwagens zwischen den Schlitzungen (16) einen muldenförmigen Rastenkörper (20) für die Vorderräder (4') des Personenkraftwagens (4) aufweist.

8. Garage nach Anspruch 1, dadurch gekennzeichnet, daß die Abstellbox (15) in den Stellbereichen für die Vorder-(4') und Hinterräder (4") des Personenkraftwagens (4) durch eine oder mehrere die Schlitzungen untergreifende, Abflußleitungen (26) aufweisende Auffangwannen (25) für flüssige und/oder feste Medien unterfaßt ist.

9. Garage nach Anspruch 1, dadurch gekennzeichnet, daß das Garagengehäuse unterirdisch und/oder oberirdisch angeordnete Abstellboxen (15) aufweist, und daß unterhalb der Stellplatten (2) der Kabinen (1) mit Hubeinrichtungen (21) versehene Vertikalförderer (12) ausgebildet sind.

10. Garage nach Anspruch 1, dadurch gekennzeichnet, daß bei oberirdischer Anordnung der Abtellboxen (15) im Garagenhäuse die Personenkraftwagen (4) aus der Kabine (1) vermittels einer Einzugsvorrichtung auf die Hubeinrichtung (21) des Vertikalförderers (12) aufbringbar und vermittels des Vertikalförderers den Abstellboxen (15) zuführbar sind.

11. Garage nach Anspruch 1, gekennzeichnet durch eine Anzahl Kabinen (1) mit diesen zugeordneten Vertikalförderer (12) mit Hubeinrichtungen (21) und getrennte Fahrspuren (26) für die An- und Abfahrt zu den Kabinen (1) .

12. Garage nach Anspruch 1, dadurch gekennzeichnet, daß den Abstellboxen (15) mit Sprühköpfen (24) für Löschflüssigkeit ausgerüstete Sprinklerleitungen (23) zugeordnet sind und daß durch die Sprühköpfe (24) in den Bereichen zwischen den gerasterten Stellflächen und dem Bodenblech des Personenkraftwagens (4) bzw. zwischen den gerasterten Stellflächen und dem Bodenblech sowie den Bereichen oberhalb des Daches des Personenwagens (4) Löschflüssigkeit aussprühbar ist.

13. Garage nach Anspruch 12, dadurch gekennzeichnet, daß die Löschflüssigkeit mit einem Löschfilmbildner versetzt ist.

14. Garage nach Anspruch 1, gekennzeichnet durch eine Anzahl Kabinen (1) mit diesen zugeordneten Vertikalförderern (12) mit Hubeinrichtungen (21) und getrennten Fahrspuren (26) für die An- und Abfahrt zu den Kabinen (1).

## Claims

1. Garage for passenger vehicles (4), having a closed, statically rigid garage housing and having a booth (1), which is disposed in the garage housing for inward and outward travel and is controllable by a displacement plate (2), which can be driven over and is horizontal in the position of use, having a vertical conveyor (12), which is associated with the booth (1) and is displaceable in the horizontal, said conveyor being provided with a lifting arrangement (21) and storage boxes (15) which, adjacent the vertical conveyor (12), are fixedly disposed in the garage housing in a shelf-like manner above one another, into which boxes the passenger vehicles (4) can be moved for parking procedures by means of the lifting arrangement (21) of the vertical conveyor (12), or respectively from which boxes the passenger vehicles (4) can be removed, and said vehicles can be transported back onto the horizontal displacement plate (2), wherein a vertical opening (3) in the booth (1), which opening is used for vertical conveyance, can be closed or exposed by the comb-like displacement plate (2), which is laterally displaceable tranversely relative to the lifting arrangement of the vertical conveyor (12), wherein the lifting arrangement (21) of the vertical conveyor (12) has vertical supporting ribs (13, 14), which grip through slots (5, 6) in the displacement plate (2) and have a comb-like configuration, for raising the passenger vehicle (4) from the horizontal displacement plate (2), whereby the displacement plate can be moved laterally away, and wherein the passenger vehicle (4) is laterally displaceable into a storage box (15), which is provided with a comb-like horizontal base (18) adjacent the vertical conveyor (12), by means of the lifting arrangement (21) of the vertical conveyor (12), or said vehicle is laterally removable from said box, and it can be transported back to the vertical opening (3) by means of the vertical conveyor (12) and deposited by means of the lifting arrangement (21) onto the horizontal displacement plate (2), which is moved laterally back into the closed position.

2. Garage according to claim 1, characterised in that the comb-like displacement plate (2) is longitudinally divided so as to form displacement plate portions (2', 2"), and in that the two displacement plate portions (2', 2") are displaceable transversely relative to the lifting arrangement (21) of the vertical conveyor (12) with opposite directions of movement.

3. Garage according to claim 1, characterised in that the slots (5, 6) for forming a closed tread plane for the displacement plate (2) can be engaged from below by double cams (9, 10), which are displaceable in opposite directions.

4. Garage according to claim 1, characterised in that the displacement plate (2), or respectively the displacement plate portions (2', 2"), have two slots (5) adjacent each other with a large grid spacing therebetween within the displacement range of the front wheels (4') of the passenger vehicle (4) and have a greater number of slots (6) within the displacement range of the rear wheels (4") of the passenger vehicle (4) with a small grid spacing adjacent each other for the comb-like supporting ribs (13, 14) of the lifting arrangement (21) to extend therethrough.

5. Garage according to claim 4, characterised in that the part of the displacement plate between the two slots (5) is configured as a locking depression (8) for the passenger vehicle.

6. Garage according to claim 1, characterised in that the slots (5, 6) of the displacement plate can be gripped from below by two-part, displaceable double cams (9).

7. Garage according to claim 1, characterised in that the base (18) of the storage box (15) has a comb-like configuration and has a depression-like locking means (20) for the front wheels (4') of the passenger vehicle (4) within the displacement range of the front wheels of the passenger vehicle between the slots (6).

8. Garage according to claim 1, characterised in that, within the displacement ranges for the front wheels (4') and rear wheels (4") of the passenger vehicle (4), the storage box (15) is supported by means of one or more collecting troughs (25) for liquid and/or solid media, said troughs engaging beneath the slots and having discharge lines (26).

9. Garage according to claim 1, characterised in that the garage housing has storage boxes (15) disposed underground and/or above ground, and in that vertical conveyors (12), which are provided with lifting arrangements (21), are disposed beneath the displacement plates (2) of the booths (1).

10. Garage according to claim 1, characterised in that, when the storage boxes (15) are disposed above ground in the garage housing, the passenger vehicles (4) can be brought onto the lifting arrangement (21) of the vertical conveyor (12) from the booth (1) by means of a feed device and can be supplied to the storage boxes (15) by means of the vertical conveyor.

11. Garage according to claim 1, characterised by a number of booths (1) having vertical conveyors (12) associated therewith and provided with lifting arrangements (21) and separate tracks (26) for travel up to and away from the booths (1).

12. Garage according to claim 1, characterised in that sprinkler lines (23), provided with spray heads (24) for fire-extinguishing fluid, are associated with the storage boxes (15), and in that fire-extinguishing fluid can be sprayed-out through the spray heads (24) in the regions between the grid-type supporting faces and the base plate of the passenger vehicle (4), or respectively between the grid-type supporting faces and the base plate, as well as in the regions above the roof of the passenger vehicle (4).

13. Garage according to claim 12, characterised in that the fire-extinguishing fluid is mixed with a fire-extinguishing film former.

14. Garage according to claim 1, characterised by a number of booths (1) having vertical conveyors (12) associated therewith and provided with lifting arrangements (21) and separate tracks (26) for travel up to and away from the booths (1).

## Revendications

1. Garage pour voitures (4), comportant une structure de garage fermée statiquement rigide et une cabine (1) agencée dans la structure de garage pour l'entrée et la sortie, qui peut être contrôlée par une plaque de réglage (2), carrossable, horizontale dans l'état d'utilisation, un transporteur vertical (12) associé à la cabine (1) et déplaçable à l'horizontale ayant un dispositif de levage (21) ainsi que, à côté du transporteur vertical (12), des zones de garage (15) agencées de façon fixe les unes au-dessus des autres à la manière de rayonnages dans la structure de garage, dans lesquelles les voitures (4) peuvent être entrées au moyen du dispositif de levage (21) du transporteur vertical (12) pour des processus de stationnement ou desquelles les voitures (4) peuvent être retirées et être à nouveau transportées sur la plaque de réglage horizontale (2), une ouverture verticale (3), servant pour le transport vertical, de la cabine (1) pouvant être fermée ou ouverte par la plaque de réglage (2) en forme de peigne, déplaçable latéralement transversalement à la direction de levage du transporteur vertical (12), le dispositif de levage (21) du transporteur vertical (12) présentant, pour soulever la voiture (4) de la plaque de réglage horizontale (2), des lames de support (13,14) verticales, réalisées en forme de peigne, s'engageant à travers des fentes (5,6) de la plaque de réglage (2), grâce à quoi la plaque de réglage peut être déplacée latéralement, et la voiture (4) pouvant être entrée latéralement, au moyen du dispositif de levage (21) du transporteur vertical (12), dans une zone de garage (15) réalisée à côté du transporteur vertical (12) avec un fond horizontal (18) en forme de peigne ou être retirée latéralement de celui-ci, à nouveau transportée, au moyen du transporteur vertical (12), vers l'ouverture verticale (3), et garée sur la plaque de réglage horizontale (2) ramenée latéralement dans la position de fermeture au moyen du dispositif de levage (21).

2. Garage selon la revendication 1,
caractérisé en ce que la plaque de réglage (2) en forme de peigne est longitudinalement subdivisée en formant des tronçons (2',2") de plaque de réglage, et en ce que les deux tronçons de plaque de réglage (2',2") sont déplacables transversalement au dispositif de levage (21) du transporteur vertical (12) dans des sens de déplacement opposés.

3. Garage selon la revendication 1,
caractérisé en ce que les fentes (5,6), pour former un plan de passage fermé pour la plaque de réglage (2), peuvent être engagées en dessous par des doubles peignes (9,10) déplaçables de façon opposée.

4. Garage selon la revendication 1,
caractérisé en ce que la plaque de réglage (2) ou les tronçons de plaque de réglage (2',2") présentent, dans la zone de réglage des roues avant (4') de la voiture (4), l'une à côté de l'autre, deux fentes (5) ayant un grand écartement et, dans la zone de réglage des roues arrière (4") de la voiture (4), un plus grand nombre de fentes (6) ayant un faible écartement les unes à côté des autres pour l'engagement des lames de support (13,14), réalisées en forme de peigne, du dispositif de levage (21).

5. Garage selon la revendication 4,
caractérisé en ce que la pièce de plaque de réglage entre les deux fentes (5) est réalisée comme dépression d'arrêt (8) pour la voiture.

6. Garage selon la revendication 1,
caractérisé en ce que les fentes (4,5) de la plaque de réglage peuvent être engagées en dessous par des doubles peignes (9) déplaçables en deux parties.

7. Garage selon la revendication 1,
caractérisé en ce que le fond (18) de la zone de garage (15) est réalisé en forme de peigne et présente, dans la zone de réglage des roues avant de la voiture entre les fentes (16), un corps d'engagement (20) en forme de dépression pour les roues avant (4') de la voiture (4).

8. Garage selon la revendication 1,
caractérisé en ce que la zone de garage (15), dans les zones de réglage pour les roues avant (4') et les roues arrière (4") de la voiture (4), présente, au-dessous de celle-ci, une ou plusieurs cuves de réception (25), engageant les fentes en dessous et présentant des conduits d'évacuation (26), pour des agents liquides et/ou solides.

9. Garage selon la revendication 1,
caractérisé en ce que la structure de garage présente des zones de garage (15) agencées de façon souterraine et/ou aérienne, et en ce que des transporteurs verticaux (12) munis de dispositifs de levage (21) sont réalisés au-dessous des plaques de réglage (2) des cabines (1).

10. Garage selon la revendication 1,
caractérisé en ce que, dans le cas de l'agencement aérien des zones de garage (15) dans la structure de garage, les voitures (4) peuvent être mises en place de la cabine (1), au moyen d'un dispositif d'amenée, sur le dispositif de levage (21) du transporteur vertical (12) et amenées, au moyen du transporteur vertical, aux zones de garage (15).

11. Garage selon la revendication 1,
caractérisé par un nombre de cabines (1) ayant des transporteurs verticaux (12) associés à celles-ci avec des dispositifs de levage (21) et des voies de déplacement séparées (26) pour entrer et sortir des cabines (1).

12. Garage selon la revendication 1,
caractérisé en ce que des conduits de pulvérisation (23) équipés de têtes de pulvérisation (24) pour du liquide d'extinction sont associés aux zones de garage (15), et en ce que du liquide d'extinction peut être pulvérisé par les têtes de pulvérisation (24) dans les zones entre les surfaces de réglage grillagées et la tôle de fond de la voiture (4) ou entre les surfaces de réglage grillagées et la tôle de fond ainsi que les zones au-dessus du toit de la voiture (4).

13. Garage selon la revendication 12,
caractérisé en ce qu'il est ajouté, au liquide d'extinction, un agent formant un film d'extinction.

14. Garage selon la revendication 1,
caractérisé par un nombre de cabines (1) ayant des transporteurs verticaux (12) associés à celles-ci avec des dispositifs de levage (21) et des voies de déplacement séparées (26) pour entrer et sortir des cabines (1).
